# EUROPÄISCHE PATENTSCHRIFT

(11) **EP 0 268 149 B1**
(45) Veröffentlichungstag und Bekanntmachung des Hinweises auf die Patenterteilung: **11.12.1991**
(21) Anmeldenummer: 87116261.6
(22) Anmeldetag: 05.11.1987
(51) Int. Cl.: E06B 9/68

(54) **Getriebe für das Auf- und Abwickeln eines aus mehreren Lamellen bestehenden Rolladens, sowie zugehörige Schale**
Gearing for winding-up and unwinding a roller shutter consisting of several lamellas as well as shell belonging to it
Engrenage pour enrouler et dérouler un volet roulant se composant de plusieurs lamelles ainsi que paroi d'enveloppe pour cela

(30) Priorität: 17.11.1986 DE 3639305
(43) Veröffentlichungstag der Anmeldung: 25.05.1988
(73) Patentinhaber: HEIM und HAUS VERTRIEBSGESELLSCHAFT FÜR KUNSTSTOFFENSTER UND -ROLLÄDEN mbH, D-47179 Duisburg (DE)
(72) Erfinder: Schommers, Rolf, D-4100 Duisburg (DE); Wittmer, Hans, D-8550 Forchheim (DE)
(74) Vertreter: Richter, Bernhard, Dipl.-Ing.

(56) Entgegenhaltungen:
- DE-A- 2 745 676
- DE-U- 6 901 163

## Beschreibung

Die Erfindung betrifft zunächst ein Getriebe gemäß dem Oberbegriff des Anspruches 1, das aus der DE-C-27 45 676 bekannt ist. Dieses Getriebe hat sich zwar bewährt, es besteht demgegenüber aber die Aufgabe, dem Monteur auf der Baustelle, d.h. vor Ort entsprechend den dort jeweils vorhandenen Gegebenheiten eine noch weitergehende Anpassung an unterschiedliche Laibungen und Einbauverhältnisse der Fenster oder Türen zu ermöglichen.

Die Lösung dieser Aufgabe wird zunächst, ausgehend vom Oberbegriff des Anspruches 1, in den Merkmalen des Kennzeichens des Anspruches 1 gesehen. Hiermit ist es möglich, je nach Einbaulage des Getriebes zum Rolladenkasten bzw. der jeweiligen seitlichen Schale die Eingangsöffnung für das Einstecken der Antriebsstange innen oder außen, sowie dort an unterschiedlichen Stellen vorzusehen. Dabei wird unter "innen" eine Lage der Eingangsöffnung im Bereich des Rolladenkastens, bzw. zwischen den beiden seitlichen Schalen verstanden, während "außen" eine Lage der Eingangsöffnung außerhalb des Rolladenkastens, bzw. neben der jeweiligen Außenseite der seitlichen Schalen bedeutet.

Zumindest beim Einbau eines Rolladens mit Rolladenkasten usw. in einen vorhandenen Altbau sind Größe und Gestaltung der Laibung, sowie des zugehörigen Tür- oder Fensterrahmens von Fall zu Fall anders. Der zuständige Sachbearbeiter oder Monteur wird bei Auftragserteilung am Gebäude noch die für die Anfertigung des Rolladens notwendigen Maße aufschreiben und an den Hersteller weitergeben müssen. Er ist aber nicht mehr gezwungen, auch noch weitere Maße für die notwendige Anpassung der Lage der Eingangsöffnung für die Antriebsstange an die jeweiligen örtlichen Verhältnisse aufzunehmen. Dies kann gemäß der Erfindung mit ein- und demselben Getriebe, d.h. ohne dieses oder den Rolladenkasten, bzw. die Rolladenschalen in ihren Abmessungen verändern zu müssen, einfach durch die Montagelage des Getriebes aufgrund seiner jeweiligen Anbringung mittels des Flansches erreicht werden. So ragt in der einen Montagelage die größere Anzahl von Eingangsöffnungen des Getriebes vom Flansch her nach außen und die geringe Anzahl nach innen. In der anderen, demgegenüber um 180° gedrehten Lage des Getriebes und des Flansches befindet such dagegen die größere Anzahl von Getriebeöffnungen innen und die kleinere Anzahl außen. Damit ist eine Vielzahl von möglichen Lagen der Eingangsöffnung geschaffen. Dies genügt, um sich allen in der Praxis vorkommenden Anforderungen an die jeweils notwendige, bzw. gewünschte Lage der Eingangsöffnung anpassen zu können.

Die Merkmale des Anspruches 2 beinhalten die in der Praxis am meisten vorkommenden und daher bevorzugten Ausgestaltungsmöglichkeiten der Lehre des Anspruches 1. Es ist zwar aus DE-U-69 011 63 bekannt, ein Getriebe mit insgesamt drei Antriebsrädern, die jeweils eine Einstecköffnung aufweisen, in ein Kronenrad der Rolladenwelle eingreifen zu lassen, wobei dieses Getriebe um einen gewissen Winkel zum Kronenrad verschwenkt werden kann. Abgesehen davon, daß diese Vorveröffentlichung die wesentlichen Merkmale des Oberbegriffes des Anspruches 1 nicht erfüllt, zeigt sie auch nicht die für die Wahl der unterschiedlichen Montagelagen notwendige und wesentliche Anordnung eines Montageflansches am Getriebe gemäß dem Kennzeichen des Anspruches 1.

Die Merkmale der Ansprüche 5, 6 und 7 sind zwar aus der eingangs genannten DE-C-27 45 676 bekannt, sie haben aber im Zusammenhang mit der vorliegenden Erfindung ihre Bedeutung deswegen, weil dabei das Getriebe durch den Flansch in an sich vorteilhafter Weise fest und damit stabil am Rolladenkasten oder an der Schale angebracht ist, jedoch sich Winkelabweichungen der Antriebsstange oder der Abtriebsstange von der Längsachse der Einsteck- bzw. Ausstecköffnungen entweder einstellen können oder als notwendig erweisen. Solche Winkelabweichungen sind hierdurch zulässig, bzw. können damit ausgeglichen werden.

Bevorzugt wird das Getriebe nach der Erfindung an einer Rolladenschale angebracht. Die Merkmale des Anspruches 8 beinhalten eine Anordnung der Löcher zum Anbringen des Getriebeflansches derart, daß diese Löcher, bzw. durch sie hindurchgesteckte Schrauben auch bei voll aufgewickeltem Rolladen zugänglich sind. Dies ist eine wesentliche Montageerleichterung.

Die Merkmale des Anspruches 9 sichern in jeder Drehlage, bzw. Montagelage des Flansches zur Schale, daß die Abtriebsstange sich etwa parallel zur Schale von der jeweiligen Ausgangsöffnung des Getriebes zur Eingangsöffnung des Rolladengetriebes erstrecken kann.

Weitere Merkmale und Vorteile der Erfindung sind den weiteren Unteransprüchen, sowie der nachfolgenden Beschreibung und der zugehörigen Zeichnung von erfindungsgemäßen Ausführungsmöglichkeiten zu entnehmen. In der Zeichnung zeigt:
- Fig. 1:: schematisch ein Getriebe nach der Erfindung in einem ersten Einbauzustand in der Seitenansicht,
- Fig. 2:: die zu Fig. 1 gehörende Draufsicht,
- Fig. 3:: ein Getriebe nach der Erfindung in einem gegenüber Fig. 1 anderen Einbauzustand in der Seitenansicht,
- Fig. 4:: die zu Fig. 3 gehörende Draufsicht,
- Fig. 5,6:: Anwendungsmöglichkeiten des Einbaues eines Rolladens mit Schale, Getriebe und Antriebsstange,
- Fig. 7:: in einem größeren Maßstab eine Draufsicht auf eine Ausführungsform des Getriebes,
- Fig. 8:: einen Schnitt gemäß der Linie VIII-VIII in Fig. 7,
- Fig. 9:: eine Ansicht von innen gemäß dem Pfeil IX in Fig. 6 auf die Schale eines Rolladens mit angebautem Getriebe, jedoch unter Weglassung von Laibung, Fensterrahmen und Antriebsstange.

Die Fig. 1, 2 und 3, 4 zeigen der Vereinfachung wegen unter Weglassung von Laibung und Fensterrahmen zwei Einbaumöglichkeiten ein und desselben Getriebes 1 in Relation zu einer Schale 2 eines Rolladenkastens 3. In der Schale 2 ist die Rolladenwelle 4 gelagert, die von dem Rolladengetriebe 5 her in Drehung versetzt wird. Der Eingang des Rolladengetriebes 5 ist über eine Abtriebsstange 6 mit der Ausgangsöffnung 7 des Getriebes 1 verbunden. In die Eingangsöffnung 8 des Getriebes wird die Antriebsstange 10 eingesteckt. Ein Drehen der Stange 10 bewirkt über das Getriebe 1, die Abtriebsstange 6 und das Rolladengetriebe 5 ein entsprechendes Drehen der Rolladenwelle 4. Das Getriebe hat hier mehrere Eingangsöffnungen 7, 8, 9, die aber auch die Funktion einer Ausgangsöffnung haben können und sich innerhalb zugehöriger Zahnräder 8', 9', 7' befinden. Die vorgenannten Zahnräder kämmen miteinander und übertragen damit die Drehkraft.

Das Getriebe 1 besitzt einen Flansch 11, mit dem es an die Schale 2 anschraubbar ist. Näher ergibt sich dies aus Fig.9. Der Flansch 11 befindet sich in Längsrichtung 12 des Getriebes betrachtet auf der Mitte zwischen zwei der Öffnungen (8, 7, 9). Seine beiden Seitenflächen können vom Getriebe her nach außen betrachtet konvergieren, so daß der Flansch 11 dann im Schnitt betrachtet den Querschnitt eines Kegelstumpfes hat. Die Entfernung seiner in Fig. 1, 2 rechts gelegenen Anschlagfläche 13 von zum Getriebe senkrechten Ebenen durch die Mitten der Einstecköffnungen 7, 9 ist so, daß die jeweils innen gelegene Öffnung des Getriebes 1 zu der des Rolladengetriebes 5 fluchtet. Damit verläuft die Abtriebsstange 6 etwa parallel zur Schaleninnenseite 14. Die Abtriebsstange 6 ist sowohl in die Öffnung 7 als auch in die des Rolladengetriebes einsteckbar, kann also bei der Montage herausgezogen werden.

Die Fig. 1,2 zeigen eine Einbaulage, bei der sich die Öffnung 7 mit Zahnrad 7' innen und die Öffnungen 8,9 mit Zahnrädern 8', 9' des Getriebes außen befinden. Dies bedeutet, daß die Antriebsstange 10 in die Einstecköffnung 8 oder 9 eingesteckt werden kann, während die Öffnung 7 die Abtriebsstange 6 aufnimmt. Das Getriebe 1 mit Flansch 11 kann aber auch in der um 180° gedrehten Lage gemäß den Fig. 3, 4 an die Schale 2 angeschraubt werden. Dann kann die Antriebsstange 10 in die jeweilige Einstecköffnung 7 bzw. 8 eingesteckt werden, während die Öffnung 9 als Abtriebsöffnung, d.h. zum Einstecken der Abtreibsstange 6 dient.

Fig. 5 zeigt eine Einbausituation, bei der die Weite 1ᵢ der Laibung des Mauerwerkes 15 an der Gebäudeinnenseite 17 größer ist als die Weite 1ₐ der Laibung des Mauerwerkes an der Gebäudeaußenseite 18. In die Laibung mit der größeren Weite 1ᵢ ist ein verhältnismäßig breiter Fensterrahmen 16 eingebaut. Der Fensterflügel 17' schlägt mit seinem Anschlag 18 an dem Rahmen 16 an,bzw. ist dort mittels eines Scharniers angelenkt. Um nun außerhalb dieser Anschlagstelle 18 aber noch innerhalb der Laibungsöffnung 1ᵢ und damit ohne Beschädigung des Mauerwerkes 15 eine Einführungsstelle für die Antriebsstange 10 zu schaffen, ist das Getriebe 1 in der Einbaulage gemäß Fig. 1, 2 an der Schale 2 befestigt. Der Monteur muß für die Antriebsstange 10 lediglich ein Loch durch den Fensterrahmen 16 bohren. Dies ist wesentlich einfacher und bringt erheblich weniger Schmutz und auch Beschädigungen mit sich, als wenn er hierfür durch das Mauerwerk 15 ein Loch schlagen müßte.

Fig. 6 zeigt eine demgegenüber andere Situation, bei der die lichte Laibungsweite 1ᵢ an der Mauerinnenseite 17 kleiner ist als die lichte Laibungsweite 1ₐ an der Maueraußenseite 18. In diesem Fall empfiehlt sich für den Monteur eine Montageanordfnung des Getriebes 1 an der Schale 2 gemäß Fig. 3, 4. In diesem Fall ist nämlich der Fensterrahmen 16 von außen her in die Laibung eingesetzt (während er im Beispiel der Fig. 5 von innen her eingesetzt ist). Trotzdem kann auch im Beispiel der Fig. 6 die Antriebsstange 10 durch eine entsprechende Bohrung dieses Fensterrahmens 16 hindurch in die am weitesten nach innen gelegene Einstecköffnung 8 eingesteckt werden.

Aus Vorstehendem ergibt sich, daß der Flansch 11 so am Getriebe bzw. dessen Gehäuse anzubringen ist, daß sich auf einer Flanschseite mehr Einstecköffnungen befinden als auf der anderen. Im vorliegenden Fall sind auf der einen Flanschseite zwei und auf der anderen Flanschseite eine Getriebeöffnung jeweils mit zugehörigem Zahnrad usw. vorgesehen. Die Erfindung ist hierauf nicht beschränkt. So könnte auch ein Getriebe mit insgesamt vier Einstecköffnungen und zugehörigen Zahnrädern vorgesehen sein, wobei sich auf der einen Flanschseite drei Einstecköffnungen mit Zahnrädern befinden und auf der anderen Flanschseite nur eine Einstecköffnung mit Zahnrad vorgesehen ist.

Die Fig. 5, 6 zeigen also an zwei Beispielen, wie man mit der Erfindung sich den von Fall zu Fall ganz untershiedlichen örtlichen Bedingungen anpassen kann, wobei vorteilhafterweise der Monteur noch vor Ort entscheiden kann, welche der beiden Montagemöglichkeiten (entweder nach Fig. 1, 2 oder nach Fig. 3,4) er wählt und ferner, welche der Getriebeöffnungen er als Eingangsöffnung für die Antriebsstange 10 vorsieht. Es wäre mit einem sehr großen Aufwand verbunden, wenn man diese unterschiedlichen örtlichen Bedingungen bereits beim Aufmaß komplett erfassen, aufzeichnen und anschließend beim Hersteller ein dazu in den Außenabmessungen passendes Getriebe für den Einzelfall herstellen und dem Monteur mitgeben müßte.

Wie bereits in den Fig. 2, 4 durch die Winkelangaben angedeutet ist es bevorzugte Ausgestaltung der Erfindung, daß die Antriebsstange 10 sowie die Abtriebsstange 6 in ihrer Einstecklage zum Getriebe 1 bzw. dessen Gehäuse sich um diesen Winkel α verschwenken lassen. Hierdurch ist man nicht gezwungen, diese beiden Stangen genau senkrecht zur Getriebeebene verlaufen zu lassen. Man kann Toleranzen in der Montagelage des Getriebes zur Rolladenschale, sowie generell Fertigungstoleranzen ausgleichen. Insbesondere ist diese Verschwenkbarkeit um den Winkel α von Vorteil für die Betätigung der Antriebsstange 10, da hierbei oft aus Raumgründen die Stange 10 vom Benutzer für eine ungehinderte, bzw. bequeme Handhabung zur Seite geschwenkt werden muß.

Diese Verschwenkbarkeit der Stangen 6, 10 zu, bzw. innerhalb der jeweiligen Einstecköffnung kann vom Prinzip her beliebig gestaltet sein. Z. B. könnten dazu aus den Öffnungen herausstehende Zapfen und daran angebrachte Kardangelenke dienen. Eine bevorzugte Ausführungsform der Erfindung zeigen hierzu die Fig. 7, 8, die nachstehend näher erläutert werden.

Fig. 7 zeigt in der Draufsicht (bei abgenommener oberer Gehäusehälfte) die Einstecköffnungen 7 bis 9 mit den zugehörigen Zahnrädern 7' bis 9'. Innerhalb der Zahnräder 7' bis 9' befinden sich die Einstecköffnungen 7 bis 9 aufweisende Übertragungsteile 7" bis 9", die außenseitig kugelförmige Flächen 19 aufweisen. Diese Außenflächen 19 haben in der Zeichnung nicht dargestellte Außenverzahnungen, die mit entsprechenden Innenverzahnungen der kugelförmigen Innenflächen 20 der Zahnräder 7' bis 9' kämmen. Die bedeutet (siehe Fig. 8), daß eine in die Öffnung 7 eingesteckte Stange 6, bzw. 10 mit dem Übertragungsteil 7" um den Winkel α verschwenkt werden kann, wobei die kugelförmigen Flächen 19, 20 aneinander gleiten. Ein Drehen der Stange und damit des Übertragungsteiles um die jeweilige Längsachse hat aber durch die Verzahnungen der kugelförmigen Flächen ein Drehen des Zahnrades 7' zur Folge, das dieses Drehmoment an die übrigen Zahnräder weitergibt. Die beiden Halbschalen 26 bilden das Gehäuse und besitzen Öffnungen 25 für das Einstecken der Stangen.

Es ist ersichtlich, daß ein solcher Übertragungsteil 7", 8" bzw. 9" bei jeder Einstecköffnung 7,8 bzw. 9 vorgesehen ist und daß damit sowohl antriebsseitig als auch abtriebsseitig am Getriebe 1 eine genügende Verschwenkmöglichkeit der Antriebs- bzw. der Abtriebsstange besteht.

Fig. 9 zeigt schematisch die Schale 2 von innen her gesehen (Pfeil IX in Fig. 6) mit der Rolladenwelle 4, dem Rolladengetriebe 5 und der Abtriebsstange 6. Die Löcher 21 zum Hindurchführen der Schrauben zum Anschrauben des Getriebeflansches 11 befinden sich außerhalb des Umfangskreises 22 des Rolladens, sofern er vollständig auf die Welle 4 aufgewickelt ist. Damit kann das Getriebe auch bei völlig aufgewickeltem Rolladen an- und abgeschraubt werden. Es empfiehlt sich, den Flansch 11 von außen her an die Schale anzuschrauben (siehe auch die Fig. 1 bis 6), womit die Befestigungsschrauben von innen her durch die Öffnungen 21 in die entsprechenden Schraublöcher 21' des Flansches ein-bzw. ausgeschraubt werden können. Der Abstand dieser Schraublöcher 21' von der Außenfläche 26 des Gehäuses ist genauso groß wie der Abstand der Löcher 21 von der Anschlagkante 24 der Schale. Dies ist insbesondere für die Fälle nötig, in denen aus Montagegründen zunächst der Rolladenkasten in die vorgesehene Lage eingesetzt und erst danach das Getriebe 1 an der Schale oder dem Rolladenkasten angebracht werden kann.

Fig. 9 zeigt ferner, daß die Schmalkante 23 der Schale 2 eine Anschlagkante 24 für das Getriebe 1 bilden kann. Damit ist es sowohl an dieser Anschlagkante also auch durch die Anschraubung des Flansches 11 sicher und fest, sowie in der vorgesehenen Lage an der Schale 2 befestigt.

## Patentansprüche

1. Getriebe für das Auf- und Abwickeln eines aus mehreren Lamellen bestehenden Rolladens, der über eine Rolladenwelle in einem Rolladenkasten oder an zwei seitlichen Schalen gelagert ist, wobei der Rolladenkasten oder die Schalen am Mauerwerk oder dergleichen anbringbar sind, mit einer Einführungsöffnung an einem Getriebezahnrad für das Einstecken einer von Hand oder motorisch zu betätigenden Antriebsstange und einer Ausgangsöffnung an einem Getriebezahnrad für das Einstecken einer Abtriebsstange, die zur Rolladenwelle, bzw. einem dieser vorgeschalteten Rolladengetriebe führt, dadurch gekennzeichnet, daß mindestens drei miteinander kämmende Getriebezahnräder (7' , 8' , 9') vorgesehen sind, die jeweils eine Eingangs- bzw. Ausgangsöffnung (7, 8, 9) für das Einstecken der Antriebsstange (10) oder der Abtriebsstange (6) aufweisen, daß das Getriebe (1) einen Flansch (11) zu seiner lösbaren Befestigung am Rolladenkasten oder der seitlichen Schale (2) aufweist und daß dieser Flansch an einer Stelle des Getriebes angebracht ist, die sich außerhalb der Mitte des Getriebes (1) (in dessen Längsrichtung 12 betrachtet) befindet.

2. Getriebe nach Anspruch 1, dadurch gekennzeichnet, daß bei einem Getriebe (1) mit insgesamt drei (vier) Zahnrädern sich der Flansch (11) zwischen dem zweiten und dem dritten (dritten und vierten) Zahnrad befindet.

3. Getriebe nach Anspruch 1 oder 2, dadurch gekennzeichnet, daß der Flansch (11) etwa senkrecht vom Getriebe (1) bzw. dessen Gehäuse (20) absteht.

4. Getriebe nach einem der Ansprüche 1 bis 3, dadurch gekennzeichnet, daß die Seitenflächen des Flansches (11) vom Getriebegehäuse her nach außen hin konvergieren, z.B. jeweils um 10° zur Senkrechten auf die Getriebeaußenfläche geneigt sind.

5. Getriebe nach einem der Ansprüche 1 bis 4, dadurch gekennzeichnet, daß die Zahnräder (7' , 8' , 9') in der gleichen Ebene liegend angeordnet sind, wobei ihre Mittelpunkte miteinander eine Gerade bilden.

6. Getriebe nach einem der Ansprüche 1 bis 5, dadurch gekennzeichnet, daß eine Verschwenkmöglichkeit der Antriebsstange (10) und der Abtriebsstange (6) zu, bzw. in jeder der Einstecköffnungen (7, 8, 9) aus der senkrechten Lage zur Getriebeebene um einen Winkel (α) gegeben ist.

7. Getriebe nach Anspruch 6, dadurch gekennzeichnet, daß die Stecköffnungen (7, 8, 9) aufweisende Übertragungsteile (7" , 8" , 9") vorgesehen sind, die außenseitig kugelförmige, gezahnte Flächen (19) aufweisen, die mit entsprechenden kugelförmigen und gezahnten Innenflächen (20) der Zahnräder (7', 8' , 9') kämmen, wobei die Übertragungsteile zu den Zahnrädern in Längsrichtung der Zahnungen der Flächen beweglich sind.

8. Getriebe nach Anspruch 6 oder 7, dadurch gekennzeichnet, daß die Übertragungsteile (7" , 8" , 9") und die Zahnräder (7' , 8' , 9') in das Gehäuse bildenden Halbschalen (26) gelagert sind, die jeweils Öffnungen (25) zum Einführen der Antriebs- bzw. Abtriebsstange (10, 6) aufweisen.

9. Getriebe und zugehörige Rolladenschale nach einem der Ansprüche 1 bis 8, dadurch gekennzeichnet, daß die Rolladenschale (2) Löcher (21) zum Anschrauben des Flansches (11) aufweist, und daß diese Löcher sich außerhalb des Umfangsradius, bzw. der kreisförmigen Umfangslinie (22) des vollständig auf die Rolladenwelle (4) aufgewickelten Rolladens befinden.

10. Getriebe und zugehörige Rolladenschale nach Anspruch 9, gekennzeichnet durch eine Lage des Flansches (11) relative zur Längsrichtung (12) des Getriebes (1) und dessen Ausgangsöffnungen (25) derart, daß bei Anlage des Flansches (11) an der zum Mauerwerk gerichteten, bzw. daran anstoßenden Außenfläche der Schale (2) die sich in Längsrichtung (12) an den Flansch anschließenden, innenseitig der Rolladenschale (2) befindliche Ausgangsöffnung des Getriebes von der Innenfläche der Rolladenschale etwa den gleichen Abstand aufweist, wie der Antriebseingang der Rolladenwelle (4), bzw. des dieser Welle vorgeschalteten Rolladengetriebes (5).

11. Getriebe nach Anspruch 10, gekennzeichnet durch eine Lage des Flansches relativ zur Längsrichtung des Getriebes und dessen Eingangs- bzw. Ausgangsöffnungen derart, daß er sich genau mittig zwischen Eingangsbzw. Ausgangöffnungen zweier benachbarter Zahnräder (7' , 8' bzw. 9') befindet.

12. Getriebe und zugehörige Rolladenschale nach einem der Ansprüche 9 bis 11, dadurch gekennzeichnet, daß die Rolladenschale (2) mit ihrer Schmalkante (23) einen Anschlag (24) für das Getriebe (1) bildet, wobei dieser Anschlag einen Abstand von den Löchern (21) der Schale aufweist, die dem entsprechenden Abstand der Schraublöcher (21') im Flansch (11) von der dem Flansch zugewandten Getriebeaußenseite (26) entspricht.

## Claims

1. Gear, for the winding-up and unwinding of a roller shutter consisting of several lamellas, which is borne by way of a roller shutter shaft in a roller shutter box or at two lateral shells, wherein the roller shutter box or the shells are mountable at the masonary or the like, with an inlet opening at a gear wheel for the plugging-in of a drive rod to be actuated by hand or motor and with an outlet opening at a gear wheel for the plugging-in of a drive output rod which leads to the roller shutter shaft or to a roller shutter gear connected in front thereof, characterised thereby, that at least three gear wheels (7', 8', 9') are provided, which mesh one with the other and, each display a respective inlet or outlet opening (7, 8, 9) for the plugging-in of the drive rod (10) or the drive output rod (6), that the gear (1) displays a flange (11) for its detachable fastening to the roller shutter box or to the lateral shell (2) and that this flange is mounted at a position of the gear, which is situated outside the centre of the gear (1) (viewed in its longitudinal direction 12).

2. Gear according to claim 1, characterised thereby, that in a gear (1) with altogether three (four) gear wheels, the flange (11) is situated between the second and the third (third and fourth) gear wheel.

3. Gear according to claim 1 or 2, characterised thereby, that the flange (11) protrudes about perpendicularly from the gear (1) or its housing (20).

4. Gear according to one of the claims 1 to 3, characterised thereby, that the lateral surfaces of the flange (11) converge outwardly from the gear housing and are for example each inclined by 10° to the normal onto the outward surface of the gear.

5. Gear according to one of the claims 1 to 4, characterised thereby, that the gear wheels (7', 8', 9') are arranged to lie in the same plane, while their centres one with the other form a straight line.

6. Gear according to one of the claims 1 to 5, characterised thereby, that pivotability of the drive rod (10) and the drive output rod (6) through an angle (α) out of the position perpendicular to the plane of the gear is given relative to or in each of the plug-in openings (7, 5, 9).

7. Gear according to claim 6, characterised thereby, that transmission parts (7", 8", 9") are provided, which display the plug-in openings (7, 5, 9) and at the outside display spherical toothed surfaces (19), which mesh with correspondingly spherical and toothed inward surfaces (20) of the gear wheels (7', 8', 9'), wherein the transmission parts are movable relative to the gear wheels in longitudinal direction of the toothings of the surfaces.

8. Gear according to claim 6 or 7, characterised thereby, that the transmission parts (7", 8", 9") and the gear wheels (7', 8', 9') are borne in half-shells (26), which display respective openings (25) for the introduction of the drive rod (10) and the drive output rod (6).

9. Gear and associated roller shutter shell according to one of the claims 1 to 8, characterised thereby, that the roller shutter shell (2) displays holes (21) for the screwing-on of the flange (11) and that these holes are disposed outside the circumferential radius or the circular circumferential line (22) of the roller shutter wound fully onto the roller shutter shaft (4).

10. Gear and associated roller shutter shell according to claim 9, characterised by such a position of the flange (11) relative to the longitudinal direction (12) of the gear (1) and its outlet openings (25) that, when the flange (11) lies against the outward surface of the shell (2) oriented towards the masonry or abutting thereat, the outlet opening, which adjoins the flange in longitudinal direction (12) and is situated inwards of the roller shutter shell (2), of the gear displays about the same spacing from the inward surface of the roller shutter shell as the drive input of the roller shutter shaft (4) or of the roller shutter gear (5) connected in front of this shaft.

11. Gear according to claim 10, characterised by such a position of the flange relative to the longitudinal direction of the gear and its inlet or outlet openings that it is situated exactly in the centre between the inlet or outlet openings of two adjacent gear wheels (7', 8' or 9').

12. Gear and associated roller shutter shell according to one of the claims 9 to 11, characterised thereby, that the roller shutter shell (2) by its narrow edge (23) forms an abutment (24) for the gear (1), wherein this abutment displays a spacing from the holes (21) of the shell, which spacing corresponds to the corresponding spacing of the screw holes (21') in the flange (11) of the outward gear side (26) facing the flange.

## Revendications

1. Engrenage pour enrouler et dérouler un store à lamelles qui est monté rotatif par un axe d'enroulement dans un coffrage de store ou sur deux flasques latéraux, le coffrage ou les flasques pouvant être fixés sur une maçonnerie ou analogue, engrenage qui comprend une ouverture d'entrée prévue sur un pignon pour l'emboîtement d'une tige de manoeuvre à tourner à la main ou par un moteur, ainsi qu'une ouverture de sortie prévue sur un pignon pour l'emboîtement d'une tige de sortie qui mène à l'axe d'enroulement du store ou à un engrenage de store prévu en amont de cet axe, caractérisé en ce qu'il comporte au moins trois pignons (7', 8', 9') en prise mutuelle, qui présentent chacun une ouverture d'entrée ou de sortie (7, 8, 9) pour l'emboîtement de la tige de manoeuvre (10) ou de la tige de sortie (6), que l'engrenage (1) est pourvu d'une bride (11) pour sa fixation amovible au coffrage du store ou à un flasque latéral (2) et que cette bride est disposée à un endroit de l'engrenage se trouvant en dehors du milieu de l'engrenage (1) (dans le sens de la longueur 12 de celui-ci).

2. Engrenage selon la revendication 1, caractérisé en ce que, dans le cas d'un engrenage (1) comportant trois (ou quatre) pignons en tout, la bride (11) se trouve entre le deuxième et le troisième pignon (ou entre le troisième et le quatrième pignon).

3. Engrenage selon la revendication 1 ou 2, caractérisé en ce que la bride (11) fait saillie à peu près perpendiculairement de l'engrenage (1) ou de son carter (20).

4. Engrenage selon une des revendications 1 à 3, caractérisé en ce que les faces latérales de la bride (11) convergent vers l'extérieur à partir du carter de l'engrenage, par exemple en étant inclinées chacune de 10° sur la normale à la surface extérieure de l'engrenage.

5. Engrenage selon une des revendications 1 à 4, caractérisé en ce que les pignons (7', 8', 9') sont disposés dans le même plan et leurs centres forment ensemble une droite.

6. Engrenage selon une des revendications 1 à 5, caractérisé en ce que la tige de manoeuvre (10) et la tige de sortie (6) sont inclinables sur un angle (α) par rapport à ou dans chacune des ouvertures d'entrée (7, 8, 9) à partir de la position perpendiculaire au plan de l'engrenage.

7. Engrenage selon la revendication 6, caractérisé en ce qu'il comprend des pièces de transmission (7", 8", 9"), présentant les ouvertures d'emboîtement (7, 8, 9), qui possèdent extérieurement des surfaces sphériques dentées (19) qui sont en prise avec des surfaces intérieures (20) ayant une forme sphérique et dentées de façon complémentaire des pignons (7', 8', 9'), les pièces de transmission étant mobiles, par rapport aux pignons, dans le sens de la longueur des dentures sur les surfaces.

8. Engrenage selon la revendication 6 ou 7, caractérisé en ce que les pièces de transmission (7", 8", 9") et les pignons (7', 8', 9') sont montés rotatifs dans des demi-coquilles (26) formant le carter et présentant chacune des ouvertures (25) pour l'introduction de la tige de manoeuvre ou de la tige de sortie (10, 6).

9. Engrenage et flasque de store à enroulement coordonné selon une des revendications 1 à 8, caractérisés en ce que le flasque (2) présente des trous (21) pour la fixation de la bride (11) par des vis et que ces trous sont situés en dehors du rayon du périmètre, ou du périmètre circulaire (22) du store complètement enroulé sur l'axe d'enroulement (4).

10. Engrenage et flasque de store à enroulement coordonné, selon la revendication 9, caractérisés en ce que la bride (11) est positionnée, dans le sens de la longueur (12) de l'engrenage (1) et par rapport aux ouvertures de sortie (25) de celui-ci, de manière que lorsque la bride (11) est appliquée contre la face extérieure du flasque (2) dirigée vers la maçonnerie ou s'appliquant contre celle-ci, l'ouverture de sortie de l'engrenage faisant suite à la bride, dans le sens de la longueur (12) et se trouvant du côté intérieur du flasque (2) du store, soit située à peu près à la même distance de la face intérieure du flasque que l'entrée d'entraînement pour l'axe d'enroulement (4) du store ou de l'engrenage de store (5) prévu en amont de cet axe.

11. Engrenage selon la revendication 10, caractérise en ce que la bride est positionnée, dans le sens de la longueur de l'engrenage et par rapport à ses ouvertures d'entrée ou de sortie, de manière qu'elle soit située exactement au milieu entre les ouvertures d'entrée ou de sortie de deux pignons (7', 8' ou 9') voisins.

12. Engrenage et flasque de store à enroulement coordonné, selon une des revendications 9 à 11, caracrérisés en ce que le petit côté (23) du flasque (2) forme une butée (24) pour l'engrenage (1), butée qui est située à une distance des trous (21) du flasque correspondant à la distance séparant les trous taraudés (21') formés dans la bride (11) du côté extérieur (26) de l'engrenage tourné vers la bride.
